# EUROPÄISCHE PATENTSCHRIFT

(11) **EP 0 317 813 B1**
(45) Veröffentlichungstag und Bekanntmachung des Hinweises auf die Patenterteilung: **17.07.1991**
(21) Anmeldenummer: 88118472.5
(22) Anmeldetag: 05.11.1988
(51) Int. Cl.: F02D 11/10

(54) **Vorrichtung zum Betätigen einer Drosselklappe**
Throttle actuator
Actionneur du papillon

(30) Priorität: 21.11.1987 DE 8715467 U
(43) Veröffentlichungstag der Anmeldung: 31.05.1989
(73) Patentinhaber: ROBERT BOSCH GMBH, 70442 Stuttgart (DE)
(72) Erfinder: Peter, Cornelius, Dipl.-Ing., D-7583 Ottersweiher (DE); Schaper, Uwe, D-7580 Buehl-Vimbuch (DE); Schmidt, Lothar, Dipl.-Ing., D-7580 Buehl-Altschweier (DE)
(74) Vertreter: Knetsch, Manfred

(56) Entgegenhaltungen:
- FR-A- 2 585 409
- US-A- 4 354 459
- US-A- 4 453 517
- US-A- 4 526 060
- PATENT ABSTRACTS OF JAPAN, Band 7, Nr. 287 (M-264)[1432], 21. Dezember 1983; & JP-A-58 160 525 (MIKUNI KOGYO K.K.) 24-09-1983

## Beschreibung

### Stand der Technik

Die Erfindung geht aus von einer Betätigungsvorrichtung nach der Gattung des Hauptanspruchs. Es ist schon eine Betätigungsvorrichtung im Handel, bei welcher dem Antriebsmotor ein Stirnrad-Untersetzungsgetriebe nachgeordnet ist, das direkt auf die Drosselklappenwelle wirkt. Dadurch ist für jede Drosselklappengröße ein völlig neues Untersetzungsgetriebe auszulegen, weil sich mit der Klappengröße auch die Abstände von der Untersetzungsgetriebe-Abtriebswelle zur Drosselklappenwelle ändern.

### Vorteile der Erfindung

Die erfindungsgemäße Betätigungsvorrichtung mit den kennzeichnenden Merkmalen des Hauptanspruchs hat demgegenüber den Vorteil, daß unterschiedliche Abstände von der Abtriebswelle zur Drosselklappenwelle durch den entsprechend anpaßbaren Zahnriemen auf einfache, kostengünstige Weise Rechnung getragen werden kann.

Durch die in den Unteransprüchen aufgeführten Maßnahmen sind vorteilhafte Weiterbildungen und Verbesserungen der im Hauptanspruch angegebenen Betätigungsvorrichtung möglich.

### Zeichnung

Ein Ausführungsbeispiel der Erfindung ist in der Zeichnung dargestellt und in der nachfolgenden Beschreibung näher erläutert. Die einzige zu der Zeichnung gehörende Figur zeigt eine erfindungsgemäße Betätigungsvorrichtung mit teilweise aufgebrochenem Gehäuse.

### Beschreibung des Ausführungsbeispiels

Eine in der Zeichnung dargestellte Betätigungsvorrichtung 10 für eine Drosselklappe 12 weist einen elektrischen Antriebsmotor 14 auf, dessen Ankerwelle 16 auf ein Planetenradgetriebe 18 wirkt. Eine Abtriebswelle 20 des Planetenradgetriebes 18 ist mit einem Zahnritzel 22 versehen, das mit einem innenverzahnten Zahnriemen 24 zusammenarbeitet. Der Zahnriemen kämmt mit einem Zahnrad 26, welches auf einer Welle 28 sitzt. Die Welle 28 trägt neben dem Zahnrad 26 auch die Drosselklappe 12, welche sich im Ansaugrohr 30 einer Brennkraftmaschine befindet, die beispielsweise zu einem Kraftfahrzeug gehört. Wie aus der Figur klar ersichtlich ist, weist das Zahnrad oder Ritzel 22 auf der Abtriebswelle 20 des Planetengetriebes 18 eine geringere Zähnezahl auf als das Zahnrad 26 auf der Drosselklappenwelle 28. Weiter geht aus der Figur deutlich hervor, daß eine Änderung der Größe der Drosselklappe 12 bzw. eine Änderung der Achsenabstände der beiden Wellen 20 und 28 durch eine entsprechende Anpassung des Zahnriemens 24 kompensiert werden kann. Es ist somit möglich, einzelne Baueinheiten, wie sie beispielsweise durch den Antriebsmotor 14, durch das Planetengetriebe 18 mit dem Ritzel 22 sowie der Drosselklappenwelle 28 mit dem Zahnrad 26 und der Drosselklappe 12 gebildet sind, je nach Bedarf zusammenzufügen und mit einem in der Länge angepaßten Zahnriemen 24 zu verbinden.

Schließlich zeigt die Zeichnung, daß ein diese Baugruppen aufnehmendes Gehäuse 32 mit einem separierten Raum 34 versehen ist, in welchem eine elektronische Steuereinheit 36 für den Antriebsmotor 14 untergebracht ist. Durch die Anordnung des Raumes 34 nahe dem Elektromotor 14 ergeben sich kurze Übertragungswege zwischen dem Antriebsmotor und der Steuereinheit, die damit auch störungssicherer werden.

## Patentansprüche

1. Vorrichtung (10) zum Betätigen einer Drosselklappe (12), mit eine elektrischen Antriebsmotor (14), einem von diesem direkt angetriebenen Untersetzungsgetriebe (18), dessen Abtriebswelle mit einer seitlich versetzten Drosselklappenwelle wirkverbunden ist, dadurch gekennzeichnet, daß das Untersetzungsgetriebe als Planetengetriebe (18) ausgebildet ist, daß dessen Abtriebswelle mit einem Zahnrad (22) versehen ist, daß auf der Drosselklappenwelle ein Zahnrad (26) angeordnet ist und daß die beiden Zahnräder (22, 26) durch einen Zahnriemen (24) miteinander verbunden sind, und daß das Planetengetriebe (18) und die Drosselklappe (12) in einem gehäuse (32) der Vorrichtung (10) untergebracht sind.

2. Vorrichtung nach Anspruch 1, mit einer elektronischen Steuereinheit (36) für den Antriebsmotor (14), dadurch gekennzeichnet, daß die Steuereinheit (36) und der Antriebsmotor (14) in dem Gehäuse (32) der Vorrichtung (10) untergebracht sind.

3. Vorrichtung nach einem der Ansprüche 1 oder 2, dadurch gekennzeichnet, daß das Zahnrad (22) der Planetengetriebe-Abtriebswelle (20) eine geringere Zähnezahl aufweist als das Zahnrad (26) der Drosselklappenwelle (28).

## Claims

1. Device (10) for actuating a throttle (12), having an electric drive motor (14) and reduction gearing (18) which is directly driven by this drive motor (14) and whose output shaft is operatively connected to a laterally offset throttle-valve shaft, characterised in that the reduction gearing is designed as epicyclic gearing (18) in that its output shaft is provided with a gear (22), in that a gear (26) is arranged on the throttle valve-shaft, and in that the two gears (22, 26) are connected to one another by a toothed belt (24), and in that the epicyclic gearing (18) and the throttle valve (12) are accommodated in a housing (32) of the device (10).

2. Device according to Claim 1, having an electronic control unit (36) for the drive motor (14), characterised in that the control unit (36) and the drive motor (14) are accommodated in the housing (32) of the device (10).

3. Device according to either of Claims 1 or 2, characterised in that the gear (22) of the output shaft (20) of the epicyclic gearing has a smaller number of teeth than the gear (26) of the throttle-valve shaft (28).

## Revendications

1. Dispositif (10) d'actionnement d'un papillon (12), avec un moteur d'entraînement électrique (14), une transmission réductrice (18) directement entraînée par le moteur, transmission dont l'arbre de sortie est relié à l'axe d'un papillon déplacé latéralement, caractérisé en ce que la transmission réductrice est constituée par un engrenage à planétaires (18), dont l'arbre de sortie est pourvu d'une roue dentée (22), une roue dentée (26) étant calée sur l'axe du papillon et les deux roues dentées (22, 26) sont reliées au moyen d'une courroie crantée (24) l'engrenage à planétaires (18) et le papillon (12) étant disposés dans le carter (32) du dispositif (10).

2. Dispositif selon la revendication 1, avec une unité de commande électronique (36) pour le moteur d'entraînement (14), caractérisé en ce que l'unité de commande (36) et le moteur d'entraînement (14) sont disposés dans le carter (32) du dispositif (10).

3. Dispositif selon l'une des revendications 1 ou 2, caractérisé en ce que la roue dentée (22) montée sur l'arbre de sortie (20) de la transmission à planétaires comporte un nombre de dents plus petit que la roue dentée (26) calée sur l'axe du papillon (28).
